# EUROPÄISCHE PATENTSCHRIFT

(11) **EP 2 886 773 B1**
(45) Veröffentlichungstag und Bekanntmachung des Hinweises auf die Patenterteilung: **20.09.2017**
(21) Anmeldenummer: 14192306.0
(22) Anmeldetag: 07.11.2014
(51) Int. Cl.: E06B 3/02, E06B 3/66, E06B 3/663, E06B 3/67, E06B 3/677, E06B 9/24

(54) **Fenster- oder Türflügel**
Window or door leaves
Battant de fenêtre ou de porte

(30) Priorität: 18.12.2013 DE 102013114415
(43) Veröffentlichungstag der Anmeldung: 24.06.2015
(62) Teilanmeldung aus: 16163761.6
(73) Patentinhaber: MACO Technologie GmbH, 5020 Salzburg (AT)
(72) Erfinder: Baumgartner, Rene, 5303 Thalgau (AT); Covic, Dragan, 5020 Salzburg (AT)
(74) Vertreter: Manitz Finsterwald Patentanwälte PartmbB

(56) Entgegenhaltungen:
- EP-A1- 1 813 762
- EP-A1- 2 123 856
- CH-A- 494 337
- DE-A1- 2 538 489
- DE-A1- 4 021 565
- DE-A1- 19 733 381
- DE-A1- 19 816 735
- DE-A1- 19 851 569
- DE-A1- 19 930 831
- DE-U1- 29 614 059
- US-A1- 2011 133 940

## Beschreibung

Die vorliegende Erfindung betrifft einen Fenster- oder Türflügel mit einem Glaselement, das wenigstens zwei durch einen Abstandhalter unter Ausbildung eines Scheibenzwischenraums zusammengehaltene Glasscheiben umfasst, und einem Beschlag zum Betätigen eines Fenster- oder Türverschlusses.

Der Scheibenzwischenraum dient bei solchen Mehrfachverglasungen insbesondere der Wärmedämmung. Bei gängigen Fenstern oder Türen ist der Beschlag an einem Rahmen des Flügels angebracht. Insbesondere kann der Beschlag teilweise oder vollständig in einer Beschlagnut des Flügelrahmenprofils angeordnet sein. Je nach Ausführung des Fensters oder der Tür dient der Beschlag unterschiedlichen Zwecken wie zum Beispiel dem Lagern des Flügels an einem Blendrahmen sowie dem Verstellen des Flügels in eine Dreh-, Kipp- oder Verschiebestellung. Unter einem Flügel kann auch ein Element einer Fixverglasung zu verstehen sein, welches beispielsweise mittels eines Schnappbeschlags im Rahmen der Montage in eine entsprechende Öffnung, beispielsweise einen Blendrahmen eingesetzt wird.

Die Abnehmer von Fenstern oder Türen werden hinsichtlich deren optischer Gestaltung immer anspruchsvoller und wünschen sich beispielsweise großflächige Glasflügel mit möglichst unauffälligem Flügelrahmen. Allerdings kann der Flügelrahmen nicht beliebig schmal gestaltet werden, da sonst nicht genügend Platz für die Unterbringung des Beschlags vorhanden ist.

Die DE 197 33 38 A1 offenbart einen rahmenlosen Glasflügel mit zwei Scheiben, einem Abstandhalter sowie einem einstückig mit diesem ausgebildeten Randabschlusselement.

Die DE 198 16 735 A1 offenbart einen Drehkipp-Beschlag mit einem aus Kunststoff oder Aluminium gefertigten Abstandhalter, der Beschlagaufnahmen aufweist.

In der DE 199 30 831 A1 ist ein rahmenloser Glasflügel für ein Fenster oder eine Tür offenbart, welcher zwei Glasscheiben, einen dazwischen befindlichen Abstandhalter sowie ein Randabschlusselement umfasst. In dem Randabschlusselement ist eine Aufnahmenut ausgebildet, in der Türantriebseinrichtungen und Türverriegelungen angeordnet sind.

Es ist eine Aufgabe der Erfindung, die Gestaltungsmöglichkeiten von Fenster- oder Türflügeln zu erweitern.

Die Lösung der Aufgabe erfolgt durch einen Fenster- oder Türflügel mit den Merkmalen des Anspruchs 1.

Bei einem erfindungsgemäßen Fenster- oder Türflügel ist der Beschlag an wenigstens einer der Glasscheiben und/oder an dem Abstandhalter des Glaselements befestigt oder bildet einen Teil des Abstandhalters. Diese Maßnahme beruht insbesondere auf der Erkenntnis, dass der bei mehrfach verglasten Scheiben ohnehin vorhandene Abstandhalter ausreichend stabil ist, um als Beschlagträger zu fungieren. In Abkehr von der auf dem Fachgebiet häufig vorhandenen Praxis, einen Beschlag am Flügelrahmen zu befestigen, wird also der Beschlag am Abstandhalter der Isolierverglasung und/ oder direkt am Glas angebracht. Der Fenster- oder Türflügel muss dann nicht zwingend mit einem Flügelrahmen ausgestattet sein, sondern kann gewissermaßen vollständig aus Glas bestehen. Bei Bedarf kann jedoch trotz Anbringung des Beschlags am Abstandhalter ein Flügelrahmen vorgesehen sein.

Aufgrund der Verwendung des Abstandhalters als Beschlagträger kann ein Glasflügel einschließlich des zugehörigen Beschlags leicht mit einem beispielsweise aus Kunststoff oder Holz bestehenden üblichen Rahmenprofil kombiniert werden. Bevorzugt sind daher die Form und/oder die Breite des Abstandhalters an ein vorgegebenes Rahmenprofil angepasst. Ein Fensterhersteller kann dann beim Versehen eines erfindungsgemäßen Flügels mit einem Blendrahmen auf vorhandene Flügelrahmenprofile zurückgreifen. Um die Bereitstellung eines Beschlags muss er sich nicht kümmern, da dieser bereits in den Glasflügel integriert ist.

Es ist darauf hinzuweisen, dass eine Glasscheibe im Sinne der Erfindung im Prinzip aus einem beliebigen transparenten Material gefertigt sein kann, also z.B. aus einem Glaswerkstoff im eigentlichen Sinne, aus Plexiglas oder aus einem transparenten Kunststoff. Auch eine Kombination unterschiedlicher Werkstoffe ist denkbar.

Erfindungsgemäß ist an wenigstens einer Außenseite des Glaselements wenigstens ein Kopplungselement vorgesehen, welches mit einem Gegen-Kopplungselement eines Flügelrahmenelements in Eingriff bringbar ist, um das Flügelrahmenelement, bevorzugt auswechselbar, an dem Fenster- oder Türflügel anzubringen. Auf diese Weise kann beispielsweise ein rahmenloser Glasflügel nachträglich mit einem Flügelrahmen ausgestattet werden. Bei dem Flügelrahmenelement kann es sich um ein rahmenartiges Bauteil oder um ein einfaches Dekorelement handeln, welches den Glasflügel nur teilweise umrahmt. Ein auswechselbares Flügelrahmenelement bietet den Vorteil, dass ein Benutzer auf Wunsch das Design des Fensters oder der Tür ändern kann, indem er beispielsweise anders gefärbte und/oder geformte Flügelrahmenelemente anbringt. Bei den Kopplungselementen kann es sich um einfache mechanische Verbindungselemente wie Steckbolzen oder Führungsschienen handeln. Grundsätzlich kann es auch bei einer Festverglasung vorteilhaft sein, Kopplungselemente für auswechselbare Rahmenelemente vorzusehen.

Weiterbildungen der Erfindung sind in den abhängigen Ansprüchen, der Beschreibung sowie der beigefügten Zeichnung angegeben.

Vorzugsweise ist der Beschlag ausschließlich durch wenigstens eine der Glasscheiben und/oder durch den Abstandhalter an dem Fenster- oder Türflügel gehalten. Der Beschlag kann somit vollständig in den Abstandhalter integriert oder selbst ein Teil des Abstandhalters sein, so dass kein Flügelrahmen zum Lagern von Beschlagteilen erforderlich ist.

Der Fenster- oder Türflügel kann insbesondere als rahmenloser Glasflügel ausgeführt sein. Ein solcher Ganzglasflügel weist ein besonders ansprechendes optisches Erscheinungsbild auf.

Der Abstandhalter kann z. B. aus Aluminium oder aus einem Faserverbundstoff, insbesondere aus einem glasfaserverstärkten Kunststoff, gefertigt sein. Derartige Materialien weisen eine ausreichend hohe Stabilität auf, um den Beschlag sicher zu tragen. Zugleich ist das spezifische Gewicht der genannten Materialien vergleichsweise gering.

Eine Ausführungsform der Erfindung sieht vor, dass der Abstandhalter als umlaufender Randverbund ausgeführt ist, wobei die Glasscheiben wenigstens bereichsweise gemeinsam über den Randverbund hinausragen und so einen Aufnahmeraum für den Beschlag definieren. Der Beschlag kann dann gewissermaßen in dem Aufnahmeraum versteckt werden, so dass er das optische Erscheinungsbild des Flügels nicht beeinträchtigt.

Besonders bevorzugt ist der Beschlag vollständig in dem Aufnahmeraum aufgenommen, so dass von außen keine über den Flügelrand hinausragenden Beschlagteile sichtbar sind.

Eine weitere Ausführungsform der Erfindung sieht vor, dass in dem oder einem weiteren Aufnahmeraum ferner wenigstens eine Zubehöreinrichtung für das Fenster oder die Tür, insbesondere ein Antrieb zum Bewegen des Fenster- oder Türflügels gegenüber einem Blendrahmen des Fensters oder der Tür, angeordnet ist. Der Aufnahmeraum wird bei dieser Ausführungsform also dazu genutzt, ein Fenster oder eine Tür mit zusätzlicher Funktionalität auszustatten.

Ein erfindungsgemäßer Fenster- oder Türflügel kann auch mit wenigstens einer Heiz- und/oder Kühlvorrichtung versehen sein, insbesondere mit einem Peltier-Element. Eine solche Vorrichtung kann im Bereich des Abstandhalters oder an einer der Glasscheiben vorgesehen sein. Die Verwendung eines Peltier-Elements ist insofern vorteilhaft, als durch Stromzufuhr eine Seite des Flügels geheizt und gleichzeitig die andere Seite gekühlt werden kann. Durch Umpolen kann die Seitenzuordnung vertauscht werden, sodass z. B. ein Innenraum im Sommer gekühlt und im Winter geheizt werden kann. Zudem kann ein Peltier-Element dazu genutzt werden, bei Sonneneinstrahlung elektrische Energie zu erzeugen.

In einen erfindungsgemäßen Fenster- oder Türflügel kann auch wenigstens ein Lüftungselement wie ein Falzlüfter integriert sein.

Eine spezielle Ausführungsform der Erfindung sieht vor, dass wenigstens eine der Glasscheiben zur automatischen Verdunkelung bei Sonneneinstrahlung ausgebildet ist. Zu diesem Zweck kann die Glasscheibe aus einem fotochromatischen Werkstoff gefertigt sein.

In dem Scheibenzwischenraum kann eine Beschattungsvorrichtung wie ein Rollo angeordnet sein, wodurch dem Flügel eine weitere Funktionalität verliehen wird.

Vorzugsweise ermöglicht das Kopplungselement ein Aufstecken oder Aufschieben des Flügelrahmenelements auf das Glaselement. Zum Austausch von Flügelrahmenelementen sind bei einer solchen Ausgestaltung keinerlei Spezialkenntnisse erforderlich. Das Auswechseln kann somit schnell und einfach von Statten gehen.

Eine weitere Ausführungsform der Erfindung sieht vor, dass wenigstens eine der Glasscheiben einen zur Absorption von Strahlungsenergie ausgebildeten Absorptionsbereich aufweist, wobei Mittel zum Speichern und/oder Weiterleiten der absorbierten Strahlungsenergie an dem Abstandhalter vorgesehen sind. Der Absorptionsbereich kann insbesondere durch einen geschwärzten Abschnitt des Glaselements gebildet sein. Somit kann das Glaselement des Fenster- oder Türflügels zur Energiegewinnung genutzt werden. Die dementsprechend durch Sonnen- und/oder Kunstlichteinstrahlung gewonnene Energie kann beispielsweise in einem Akkumulator gespeichert werden. Durch Stromentnahme aus dem Akkumulator können dann wiederum Zubehörelemente des Fensters oder der Tür mit Strom versorgt werden. Somit kann beispielsweise ein angetriebener Flügel mit eigenständiger Stromversorgung zur Verfügung gestellt werden. Alternativ oder zusätzlich ist es möglich, unter Ausnutzung des Absorptionsbereichs einen Wärmespeicher vorzusehen, welcher den Flügel warm hält. Somit kann z. B. verhindert werden, dass die Innenscheibe eines Glaselements über Nacht anläuft.

Gemäß einer speziellen Ausgestaltung der Erfindung umfasst das Glaselement wenigstens drei Glasscheiben, die durch wenigstens einen Abstandhalter unter Ausbildung jeweiliger Scheibenzwischenräume zusammengehalten sind. Insbesondere kann jeweils zwischen zwei aufeinanderfolgenden Glasscheiben ein separater Abstandhalter vorgesehen sein. Es ist jedoch auch möglich, dass drei oder mehr Glasscheiben durch einen einstückigen, z.B. die mittlere Glasscheibe randseitig übergreifenden Abstandhalter zusammengehalten sind. Bei einem solchen dreifach oder mehrfach verglasten Flügel kann bei Bedarf jeder vorhandene Abstandhalter zum Anbringen eines Beschlags und/oder einer Zubehöreinrichtung genutzt werden. Beispielsweise kann bei einem dreifach verglasten Flügel einer von zwei vorhandenen Abstandhaltern zur Befestigung des Beschlags und der andere Abstandhalter zur Befestigung einer Zubehöreinrichtung wie eines Antriebs für den Flügel genutzt werden. Die Funktionalität eines Fensters oder einer Tür kann hierdurch erweitert werden.

Der Beschlag kann insbesondere als Dreh-, Kipp-, Drehkipp- oder Schiebebeschlag ausgeführt sein. Bevorzugt umfasst der Beschlag eine Treib- oder Riegelstange, die sich zumindest teilweise entlang der äußeren Umrandung des Abstandhalters erstreckt. Ein erfindungsgemäßer Fenster- oder Türflügel kann auch mit einem Beschlag für ein Fenster oder eine Tür mit einem am Blendrahmen des Fensters oder der Tür anbringbaren Schließteil und einem am Flügel des Fensters oder der Tür anbringbaren, für einen haltenden Eingriff mit dem Schließteil ausgebildeten Verriegelungselement versehen sein. Das Schließteil ist als längliche Schließschiene ausgeführt und bildet entlang einer in der Ebene des Flügels verlaufenden Längsachse einen durchgehenden Anschlag für das Verriegelungselement. Durch eine solche Schließschiene kann eine einheitliche Schließposition gewährleistet werden. Weiterhin kann die Schließschiene auch als Beschlagträger verwendet werden, beispielsweise zum Befestigen entsprechender Lager. Somit kann die Stabilität der Verbindung zwischen Flügel und Blendrahmen erhöht werden. Zugleich können durch die Schließschiene Lagetoleranzen verringert werden. Auch die Falzluft kann reduziert werden. Eine Verringerung der Falzluft ist insbesondere bei Verwendung eines rahmenlosen Glasflügels von Vorteil, da die entsprechenden Riegelelemente wie zum Beispiel Fallen oder Bolzen kürzer oder mit einem geringeren Ausfahrhub ausgelegt werden können. Ein weiterer Vorteil der Schließschiene besteht in einer Erhöhung der Wärmeisolierung sowie einem verbesserten Schallschutz.

Vorzugsweise ist die Schließschiene auf den Blendrahmen aufschiebbar oder aufsteckbar und/oder mit dem Blendrahmen verrastbar. Die Schließschiene kann somit schnell und einfach am Blendrahmen befestigt und bei Bedarf ausgetauscht werden.

Die Schließschiene kann aus einem Metall, insbesondere aus Aluminium, oder aus einem Faserverbundstoff, insbesondere aus glasfaserverstärktem Kunststoff, gefertigt sein. Diese Materialien weisen ein vergleichsweise geringes Gewicht bei gleichzeitig hoher Stabilität auf.

Vorzugsweise weist die Schließschiene wenigstens ein Lagerelement zum Lagern des Flügels am Blendrahmen auf. Es muss dann kein separates Lager am Blendrahmen vorgesehen werden.

Die Erfindung wird nachfolgend beispielhaft unter Bezugnahme auf die Zeichnungen beschrieben.
- Fig. 1A: ist eine perspektivische Teildarstellung eines erfindungsgemäßen Fensterflügels, welcher in einem Blendrahmen angeordnet ist.
- Fig. 1B: zeigt den Fensterflügel gemäß Fig. 1A in einer alternativen, nicht erfindungsgemäßen Ausgestaltung, denn es zeigt kein Kopplungselement.
- Fig. 2: ist eine perspektivische Teildarstellung eines Fensters, das einen Beschlag mit einer Schließschiene aufweist.
- Fig. 3: ist eine perspektivische Teildarstellung eines nicht zur Erfindung gehörenden Blendrahmens eines Fensters, an welchem ein Beschlagteil zum Lagern eines Flügels des Fensters angebracht ist.

Das in Fig. 1 ausschnittsweise gezeigte Fenster umfasst einen Blendrahmen 11 und einen in dem Blendrahmen 11 angeordneten Flügel 13. Vorzugsweise ist der Flügel 13 relativ zu dem Blendrahmen 11 beweglich, das heißt drehbar, kippbar und/oder verschiebbar. Bei dem dargestellten Ausführungsbeispiel ist der Flügel 13 als rahmenloser Glasflügel ausgeführt, das heißt er ist vollständig durch ein Glaselement 15 gebildet. Das Glaselement 15 umfasst hier drei Glasscheiben 19, die durch zwei Abstandhalter 17a, 17b unter Ausbildung jeweiliger Scheibenzwischenräume 18a, 18b zusammengehalten sind. Die beiden Abstandhalter 17a, 17b sind jeweils als umlaufender Randverbund ausgeführt, wobei wie dargestellt alle drei Glasscheiben 19 über den Randverbund hinausragen, sodass insgesamt zwei randseitige Aufnahmeräume 23a, 23b gebildet sind. In dem im Bild linken Aufnahmeraum 23a ist ein lediglich schematisch dargestellter Beschlag 25 angeordnet, welcher wenigstens eine verschiebbare Treib- oder Riegelstange zum Betätigen eines Verschlusses des Fensters umfasst. Demgegenüber ist in dem im Bild rechten Aufnahmeraum 23b ein elektrischer Antrieb 27 angeordnet, welcher ein automatisches Öffnen des Flügels 13 ermöglicht. Sowohl der Beschlag 25 als auch der Antrieb 27 sind vollständig in den jeweiligen Aufnahmeräumen 23a, 23b aufgenommen, das heißt es ragen keine Bauteile über den Rand der Glasscheiben 19 hinaus.

Der Beschlag 25 ist nicht nur in dem Aufnahmeraum 23a angeordnet, sondern insbesondere auch an dem zugehörigen Abstandhalter 17a befestigt. Eine ausschließliche Befestigung des Beschlags 25 an dem Abstandhalter 17a ermöglicht grundsätzlich einen Verzicht auf einen Flügelrahmen. Die Abstandhalter 17a, 17b sind wahlweise aus einem Metall wie Aluminium oder aus einem Faserverbundstoff wie einem glasfaserverstärkten Kunststoff gefertigt. An der im Bild vorderen Außenseite des Glaselements 15 sind Kopplungsrippen 29 vorgesehen, auf welche ein nicht dargestelltes Flügelrahmenelement aufsteckbar ist. An der gegenüberliegenden Außenseite des Glaselements 15 ist eine Kopplungsschiene 31 vorgesehen, welche einen schwalbenschwanzförmigen Querschnitt aufweist und dem Anbringen eines Flügelrahmenelements 33 mit entsprechend geformter Schwalbenschwanznut 35 dient. Mit Hilfe der Kopplungsrippen 29 sowie der Kopplungsschiene 31 können unterschiedliche Flügelrahmenelemente 33 am Flügel 13 angebracht werden. Insbesondere kann die Farbe und/oder die Form eines Flügelrahmenelements 33 auf Wunsch schnell und einfach gewechselt werden.

Der Beschlag 25 kann insbesondere als Dreh-, Kipp-, Drehkipp- oder Schiebebeschlag in gängiger Bauweise ausgeführt sein. Bei Bedarf ist hierbei allenfalls die Breite der Abstandhalter 17a, 17b anzupassen, wobei im Falle einer Verbreiterung gleichzeitig auch die Isolierwirkung des Fensters erhöht wird.

An den beiden Abstandhaltern 17a, 17b können weiterhin Mittel zum Befüllen des jeweiligen Scheibenzwischenraums 18a, 18b mit einem Gas und/oder zum Ablassen eines Gases aus dem jeweiligen Scheibenzwischenraum 18a, 18b vorgesehen sein, wie in Fig. 1B vereinfacht dargestellt ist. Insbesondere ist in dem im Bild linken Aufnahmeraum 23a ein erster Gas-Nachfüllbehälter 37 angeordnet, welcher ein wärmeisolierendes Gas wie Krypton oder Argon enthält. In dem im Bild rechten Aufnahmeraum 23b ist ein zweiter Gas-Nachfüllbehälter 39 angeordnet, welcher ein farbiges Gas enthält. Über jeweilige Leitungen 40 sowie in den Abstandhaltern 17a, 17b vorgesehene Durchführungen 45 sind die Gas-Nachfüllbehälter 37, 39 mit den jeweiligen Scheibenzwischenräumen 18a, 18b verbunden. Steuerbare Ventile 41 dienen dazu, die Fluidverbindung zwischen den Gas-Nachfüllbehältern 37, 39 und den zugehörigen Scheibenzwischenräumen 18a, 18b wahlweise freizugeben oder zu sperren. Auf diese Weise kann bei Bedarf ein Nachfüllen des in dem betreffenden Scheibenzwischenraum 18a, 18b enthaltenen Gases erfolgen. Ebenso kann über nicht dargestellte, durch die Abstandhalter 17a, 17b hindurchführende und mit jeweiligen Ventilen versehene Ablassleitungen ein Ablassen von Gas aus den Scheibenzwischenräumen 18a, 18b veranlasst werden. Die beiden Gas-Nachfüllbehälter 37, 39 sind lösbar an dem jeweiligen Abstandhalter 17a, 17b angebracht, so dass sie beispielsweise in Kartuschenform nachgekauft werden können. Im Falle des zweiten Gas-Nachfüllbehälters 39, welcher das farbige Gas enthält, kann durch Öffnen des Ventils 41 ein gezieltes Abdunkeln des Glaselements 15 herbeigeführt werden.

Fig. 2 zeigt ein nicht erfindungsgemäßes Fenster mit einem Blendrahmen 11 und einem Flügel 13, welcher im Prinzip ähnlich gestaltet ist wie der in Fig. 1 und 2 dargestellte Flügel 13 und welcher insbesondere ausschließlich durch ein Glaselement 15 ohne Kopplungselement gebildet ist. An einem Abstandhalter des Glaselements 15 ist ein in Fig. 3 nicht sichtbares Verriegelungselement angebracht, beispielsweise in Form eines verschiebbaren Schließzapfens. Ein mit dem Verriegelungselement zusammenwirkendes, am Blendrahmen 11 angebrachtes Schließteil ist als längliche Schließschiene 51 ausgeführt, an deren Oberseite eine Anschlagrippe 53 vorgesehen ist. Die Anschlagrippe 53 bildet entlang ihrer Längserstreckung einen durchgehenden Anschlag für das Verriegelungselement. Die Schließschiene 51 steht wie dargestellt in formschlüssiger Verbindung mit dem Blendrahmen 11 und kann auf einfache Weise durch Aufschieben oder Aufstecken einem bestehenden Blendrahmen 11 hinzugefügt werden. Auch ein Austausch der Schließschiene 51 ist schnell und einfach möglich. Die Schließschiene 51 gewährleistet eine einheitliche Schließposition und kann bei Bedarf als Träger für verschiedene Beschlagteile verwendet werden. Zudem kann durch Vorsehen der Schließschiene 51 die Falzluft verringert werden. Anstelle der einzelnen Anschlagrippe 53 können auch weitere Anschlags- und/oder Eingriffselemente an der Schließschiene 51 vorgesehen sein.

Ein nicht zur vorliegenden Erfindung gehörender Blendrahmen 11' ist in Fig. 3 gezeigt. Der dargestellte Blendrahmen 11' weist in einem Eckbereich 54 eine Einfräsung 55 auf, in welche ein Beschlagteil 57 in Form eines L-Profils eingesetzt ist. An den beiden Schenkeln des L-förmigen Beschlagteils 57 sind drei unterschiedlich geformte Steckvorsprünge 59a, 59b, 59c vorgesehen. Diese dienen dem Aufstecken oder Aufklipsen eines mit einer jeweils passenden Aufnahme versehenen Beschlagteils, um so beispielsweise einen Flügel 13 wie den in Fig. 1A, 1B und 2 dargestellten, an dem Blendrahmen 11' zu lagern. Die Steckvorsprünge 59a, 59b, 59c können an gängige, kommerziell erhältliche Beschlagteile von Flügeln angepasst sein, so dass das Beschlagteil 57 gewissermaßen als Universalverbindung für Beschläge aller Art dienen kann. Zudem ermöglicht das Beschlagteil 57 eine Verbesserung des optischen Erscheinungsbilds des Blendrahmens 11' sowie eine Erhöhung der Stabilität des Fensters.

### Bezugszeichenliste

- 11, 11': Blendrahmen
- 13: Flügel
- 15: Glaselement
- 17a, 17b: Abstandhalter
- 18a, 18b: Scheibenzwischenraum
- 19: Glasscheibe
- 23a, 23b: Aufnahmeraum
- 25: Beschlag
- 27: Antrieb
- 29: Kopplungsrippe
- 31: Kopplungsschiene
- 33: Flügelrahmenelement
- 35: Schwalbenschwanznut
- 37: erster Gas-Nachfüllbehälter
- 39: zweiter Gas-Nachfüllbehälter
- 40: Leitung
- 41: Ventil
- 45: Durchführung
- 51: Schließschiene
- 53: Anschlagrippe
- 55: Einfräsung
- 57: Beschlagteil
- 59a, 59b, 59c: Steckvorsprung

## Patentansprüche

1. Fenster- oder Türflügel (13) mit einem Glaselement (15), das wenigstens zwei durch einen Abstandhalter (17a, 17b) unter Ausbildung eines Scheibenzwischenraums (18a, 18b) zusammengehaltene Glasscheiben (19) umfasst, und einem Beschlag (25) zum Betätigen eines Fenster- oder Türverschlusses, wobei
der Beschlag (25) an wenigstens einer der Glasscheiben (19) und/oder an dem Abstandhalter (17a) des Glaselements (15) befestigt ist oder einen Teil des Abstandshalters (17a) des Glaselements (15) bildet,
**dadurch gekennzeichnet, dass** an wenigstens einer Außenseite des Glaselements (15) wenigstens ein Kopplungselement (29, 31) vorgesehen ist, welches mit einem Gegen-Kopplungselement (35) eines Flügelrahmenelements (33) in Eingriff bringbar ist, um das Flügelrahmenelement (33) an dem Fenster- oder Türflügel (13) anzubringen.

2. Fenster- oder Türflügel nach Anspruch 1,
**dadurch gekennzeichnet, dass** der Beschlag (25) ausschließlich durch wenigstens eine der Glasscheiben (19) und/oder durch den Abstandhalter (17a) an dem Fenster- oder Türflügel (13) gehalten ist.

3. Fenster- oder Türflügel nach Anspruch 1 oder 2,
**dadurch gekennzeichnet, dass**
der Fenster- oder Türflügel (13) als rahmenloser Glasflügel ausgeführt ist.

4. Fenster- oder Türflügel nach einem der vorstehenden Ansprüche, **dadurch gekennzeichnet, dass**
der Abstandhalter (17a, 17b) aus Aluminium oder aus einem Faserverbundstoff, insbesondere aus einem glasfaserverstärkten Kunststoff, gefertigt ist.

5. Fenster- oder Türflügel nach einem der vorstehenden Ansprüche,
**dadurch gekennzeichnet, dass**
der Abstandhalter (17a, 17b) als umlaufender Randverbund ausgeführt ist, wobei die Glasscheiben (19) wenigstens bereichsweise gemeinsam über den Randverbund hinausragen und so einen Aufnahmeraum (23a) für den Beschlag (25) definieren,
wobei, bevorzugt, der Beschlag (25) vollständig in dem Aufnahmeraum (23a) aufgenommen ist.

6. Fenster- oder Türflügel nach Anspruch 5,
**dadurch gekennzeichnet, dass**
in dem oder einem weiteren Aufnahmeraum (23a, 23b) ferner wenigstens eine Zubehöreinrichtung für das Fenster oder die Tür, insbesondere ein Antrieb (27) zum Bewegen des Fenster- oder Türflügels (13) gegenüber einem Blendrahmen (11) des Fensters oder der Tür, angeordnet ist.

7. Fenster- oder Türflügel nach einem der vorstehenden Ansprüche, **dadurch gekennzeichnet, dass** das Kopplungselement (29, 31) ein auswechselbares Anbringen des Flügelrahmenelements (33) an dem Fenster- oder Türflügel, insbesondere ein Aufstecken oder Aufschieben des Flügelrahmenelements (33) auf das Glaselement (15), ermöglicht.

8. Fenster- oder Türflügel nach einem der vorstehenden Ansprüche, **dadurch gekennzeichnet, dass**
wenigstens eine der Glasscheiben (19) einen zur Absorption von Strahlungsenergie ausgebildeten Absorptionsbereich aufweist, wobei Mittel zum Speichern und/oder Weiterleiten der absorbierten Strahlungsenergie an dem Abstandhalter (17a, 17b) vorgesehen sind.

9. Fenster- oder Türflügel nach einem der vorstehenden Ansprüche, **dadurch gekennzeichnet, dass**
das Glaselement (15) wenigstens drei Glasscheiben (19) umfasst, die durch wenigstens einen Abstandhalter (17a, 17b) unter Ausbildung jeweiliger Scheibenzwischenräume (18a, 18b) zusammengehalten sind,
und/oder
dass der Beschlag (25) als Dreh-, Kipp-, Drehkipp- oder Schiebebeschlag ausgeführt ist.

## Claims

1. A window leaf or door leaf (13) having a glass element (15) which comprises at least two glass panes (19) held together by a spacer (17a, 17b) while forming an intermediate space (18a, 18b) between the panes; and having a fitting (25) for actuating a window closure or door closure, wherein
the fitting (25) is fastened to at least one of the glass panes (19) and/or to the spacer (17a) of the glass element (15) or forms a part of the spacer (17a) of the glass element (15),
**characterized in that**
at least one coupling element (29, 31) is provided at at least one outer side of the glass element (15) and can be brought into engagement with a counter coupling element (35) of a leaf frame element (33) in order to attach the leaf frame element (33) to the window leaf or door leaf (13).

2. A window leaf or door leaf in accordance with claim 1, **characterized in that**
the fitting (25) is only held at the window leaf or door leaf (13) by at least one of the glass panes (19) and/or by the spacer (17a).

3. A window leaf or door leaf in accordance with claim 1 or claim 2, **characterized in that**
the window leaf or door leaf (13) is configured as a frameless glass leaf.

4. A window leaf or door leaf in accordance with any one of the preceding claims,
**characterized in that**
the spacer (17a, 17b) is produced from aluminum or from a fiber composite material, in particular from a glass fiber-reinforced plastic.

5. A window leaf or door leaf in accordance with any one of the preceding claims,
**characterized in that**
the spacer (17a, 17b) is configured as a peripheral edge seal, with the glass panes (19) together projecting beyond the edge seal at least regionally and thus defining a reception space (23a) for the fitting (25); and
with the fitting (25) preferably being completely received in the reception space (23a).

6. A window leaf or door leaf in accordance with claim 5, **characterized in that**
at least one accessory device for the window or for the door, in particular a drive (27) for moving the window leaf or door leaf (13) with respect to a frame (11) of the window or of the door, is further arranged in the or a further reception space (23a, 23b).

7. A window leaf or door leaf in accordance with any one of the preceding claims,
**characterized in that**
the coupling element (29, 31) allows an exchangeable attachment of the leaf frame element (33) to the window leaf or door leaf, in particular a plugging or pushing of the leaf frame element (33) onto the glass element (15).

8. A window leaf or door leaf in accordance with any one of the preceding claims,
**characterized in that**
at least one of the glass panes (19) has an absorption region configured for the absorption of radiant energy, with means for the storage and/or transmission of the absorbed radiant energy being provided at the spacer (17a, 17b).

9. A window leaf or door leaf in accordance with any one of the preceding claims,
**characterized in that**
the glass element (15) comprises at least three glass panes (19) which are held together by at least one spacer (17a, 17b) while forming respective intermediate spaces (18a, 18b) between the panes;
and/or
**in that** the fitting (25) is configured as a turn fitting, a tilt fitting, a turn and tilt fitting or a sliding fitting.

## Revendications

1. Battant de fenêtre ou de porte (13) comportant un élément à vitres (15) qui comprend au moins deux vitres en verre (19) maintenues assemblées en réalisant un intervalle (18a, 18b) entre les vitres à l'aide d'un moyen écarteur (17a, 17b), et une ferrure (25) pour actionner une fermeture de fenêtre ou de porte, dans lequel
la ferrure (25) est fixée sur l'une au moins des vitres (19) et/ou sur le moyen écarteur (17a) de l'élément à vitres (15) ou constitue une partie du moyen écarteur (17a) de l'élément à vitres (15),
**caractérisé en ce que**
sur au moins une face extérieure de l'élément à vitres (15), il est prévu au moins un élément de couplage (29, 31) qui est susceptible d'être amené en engagement avec un élément de couplage antagoniste (35) d'un élément de cadre (33), afin de monter l'élément de cadre (33) sur le battant de fenêtre ou de porte (13).

2. Battant de fenêtre ou de porte selon la revendication 1,
**caractérisé en ce que**
la ferrure (25) est retenue sur le battant de fenêtre ou de porte (13) exclusivement par l'une au moins des vitres (19) et/ou par le moyen écarteur (17a).

3. Battant de fenêtre ou de porte selon la revendication 1 ou 2,
**caractérisé en ce que**
le battant de fenêtre ou de porte (13) est réalisé sous forme de battant à vitres dépourvu de cadre.

4. Battant de fenêtre ou de porte selon l'une des revendications précédentes, **caractérisé en ce que**
le moyen écarteur (17a, 17b) est fabriqué en aluminium ou en une matière composite de fibres, en particulier en une matière plastique renforcée de fibres de verre.

5. Battant de fenêtre ou de porte selon l'une des revendications précédentes, **caractérisé en ce que**
le moyen écarteur (17a, 17b) est réalisé sous forme de composite de bord périphérique, les vitres (19) dépassant au moins localement conjointement au-delà du composite de bord et définissant ainsi un espace de logement (23a) pour la ferrure (25),
la ferrure (25) étant logée de préférence complètement dans l'espace de logement (23a).

6. Battant de fenêtre ou de porte selon la revendication 5,
**caractérisé en ce que**
dans l'espace de logement (23a, 23b) ou dans un autre, il est en outre prévu un accessoire pour la fenêtre ou pour la porte, en particulier un entraînement (27) pour déplacer le battant de fenêtre ou de porte (13) par rapport à un cadre dormant (11) de la fenêtre ou de la porte.

7. Battant de fenêtre ou de porte selon l'une des revendications précédentes, **caractérisé en ce que**
l'élément de couplage (29, 31) permet un montage interchangeable de l'élément de cadre (33) sur le battant de fenêtre ou de porte, en particulier en enfichage ou un enfilage de l'élément de cadre (33) sur l'élément à vitres (15).

8. Battant de fenêtre ou de porte selon l'une des revendications précédentes, **caractérisé en ce que**
l'une au moins des vitres (19) présente une zone d'absorption conçue pour absorber de l'énergie de rayonnement, et
il est prévu des moyens pour stocker et/ou acheminer l'énergie de rayonnement absorbée au moyen écarteur (17a, 17b).

9. Battant de fenêtre ou de porte selon l'une des revendications précédentes, **caractérisé en ce que**
l'élément à vitres (15) comprend au moins trois vitres (19) qui sont maintenues assemblées par au moins un moyen écarteur (17a, 17b) en réalisant des intervalles respectifs (18a, 18b) entre les vitres,
et/ou
la ferrure (25) est réalisée sous forme de ferrure de rotation, de basculement, de rotation/basculement ou de coulissement.
